# EUROPÄISCHE PATENTSCHRIFT

(11) **EP 1 204 172 B1**
(45) Veröffentlichungstag und Bekanntmachung des Hinweises auf die Patenterteilung: **10.12.2003**
(21) Anmeldenummer: 01123695.7
(22) Anmeldetag: 02.10.2001
(51) Int. Cl.: H01R 13/50, H01R 13/436

(54) **Elektrischer Verbinder für Flachkabel**
Electrical connector for flat cable
Connecteur électrique pour câble plat

(30) Priorität: 02.11.2000 DE 10054191
(43) Veröffentlichungstag der Anmeldung: 08.05.2002
(73) Patentinhaber: Tyco Electronics AMP GmbH, 64625 Bensheim (DE)
(72) Erfinder: Hahn, Joachim, 61389 Schmitten (DE)
(74) Vertreter: Grünecker, Kinkeldey, Stockmair & Schwanhäusser Anwaltssozietät

(56) Entgegenhaltungen:
- EP-A- 0 948 101
- US-A- 4 225 205
- US-A- 6 027 374
- PATENT ABSTRACTS OF JAPAN vol. 1997, no. 10, 31. Oktober 1997 (1997-10-31) & JP 09 171857 A (NEC TOHOKU LTD), 30. Juni 1997 (1997-06-30)

## Beschreibung

Die Erfindung betrifft einen Steckverbinder zum Ankuppeln von mindestens einem elektrischen Leiter, insbesondere einem Flachleiter, mit den Merkmalen des Oberbegriffs des Anspruchs 1.

Bei einem in der EP 948101A2 beschriebenen Steckverbinder dieser Gattung werden mehrere Kontaktanschlusselemente in mehrere nebeneinander angeordnete Kammern eines ersten Gehäuses in Längsrichtung der Kammem eingeführt. In einer Endstellung rastet eine Feder des Kontaktanschlusselements quer zur Längsrichtung in eine Ausnehmung des ersten Gehäuses ein und bildet eine erste Kontaktsicherung. In dieser Stellung ist eine rückseitig aus der Kammer herausragende Krimpzone zugänglich und kann mit einer leitenden Ader eines Flachleiters verbunden werden. Anschließend wird das erste Gehäuse mit dem eingeführten Kontaktanschlusselement in ein zweites Gehäuse eingeführt, das einen seitlichen Deckel aufweist. Der Deckel kann seitlich eingeschwenkt werden, wobei ein Sperrabschnitt in einen Abschnitt des ersten Gehäuses seitlich eingeschwenkt wird und in eine Ausnehmung der Kontaktanschlusselemente eingreift. Dies bildet eine zweite Kontaktsicherung gegen ein Verschieben des Kontaktanschlusselements in Längsrichtung.

Diese Konstruktion ist relativ aufwendig, da die beiden Gehäuse und die Eingriffe für die zweite Kontaktsicherung relativ präzise aufeinander abgestimmt werden müssen. Will man femer die Kontaktanschlusselemente vor dem Einfügen in das erste Gehäuse mit dem Flachleiter verbinden, so sind solche Flachleiter, insbesondere Folienleiter, häufig zu instabil und können die Steckkräfte nicht wirksam übertragen.

Ein in der US 4,082,402 beschriebener Steckverbinder hat mehrere nebeneinander angeordnete Kammern, in die jeweils ein Kontaktanschlusselement in Längsrichtung durch eine Montageöffnung hindurch einführbar ist. Außerhalb der Kammern ist rückseitig eine Klappe vorgesehen. Bei geöffneter Klappe kann ein Flachleiter mit mehreren Adern mit Hilfe eines zusätzlichen Werkzeugs gegen Krimplaschen des Anschlusselements gedrückt werden, so dass sie durch den Flachleiter bzw. die Adern hindurchstoßen, eine elektrische Verbindung schaffen und den Flachleiter mit den Krimplaschen umschließen. In der Praxis kann es Probleme geben, den Flachleiter bezüglich den Krimplaschen richtig zu positionieren und mit einem gemeinsamen Werkzeug alle elektrischen Verbindungen herzustellen. Verbindet man hingegen den Flachleiter zuerst mit den Kontaktanschlusselementen und führt die Kontaktanschlusselemente erst danach in die Kammern ein, so ist der Flachleiter häufig zu labil, um die Steckkräfte aufnehmen zu können.

Die US 4,225,205 (D1) offenbart einen elektrischen Verbinder 14 zum Anschließen an ein Flachleiterkabel 12. Der Verbinder 14 weist ein längliches Balkenelement mit schwenkbar angeordneten, flachen Kabelunterstützungselementen 36, 38 auf. In Längsrichtung von Löchern 34 des Balkenelementes 32 werden Anschlussstifte 24 eingesteckt und dort durch Presspassung gehalten. An Sockelabschnitte 28 werden mit zusätzlichen Hilfsmitteln positionierte elektrische Leiter 16 des Flachleiterkabels 12 angelötet. Dabei sind die Kabelunterstützungselemente 36, 38 weggeschwenkt. Nach dem Anlöten werden die Kabelunterstützungselemente 36, 38 an das Flachleiterkabel 12 herangeschwenkt, um dieses zu stützen und ein Bewegen in seiner Längsrichtung gegenüber dem Balkenelement 32 zu hemmen.

Die während des Heranschwenkens der Kabelunterstützungselemente 36, 38 auf die Lötverbindung wirkende Kräfte werden in dem geschlossenen Steckverbinder aufrechterhalten, was die Lötverbindung dauerhaft belastet. Eine durch ungenaues Positionieren schief realisierter Lötverbindungen erfährt durch die Wirkung von Profilen der Kabelunterstützungselemente 36, 38 bei deren Heranschwenken an das Flachleiterkabel 12 eine zusätzliche, hohe Belastung. Dies ist nachteilig und bei Folienleitem besonders problematisch.

Der Erfindung liegt die Aufgabe zugrunde, einen Steckverbinder der eingangs genannten Gattung dahingehend zu verbessern, dass er eine sichere elektrische Verbindung und mechanische Arretierung gewährleistet und die elektrischen Leiter mit den Kontaktanschlusselementen einfach daran zu montieren sind.

Diese Aufgabe wird erfindungsgemäß mit einem Steckverbinder mit den Merkmalen des Anspruchs 1 gelöst.

Dieser Steckverbinder ermöglicht eine einfache Montage, indem der Deckel geöffnet wird und die Montageöffnung seitlich in der Kammer freigegeben wird. Das Kontaktanschlusselement kann seitlich, quer zu der Längserstreckung der Kammer durch die Montageöffnung in die Kammer eingeführt werden. Dies erfolgt im Wesentlichen unabhängig von der Arretierung des Kontaktanschlusselements in Längsrichtung. Die Steckkräfte sind wesentlich reduziert, so dass der elektrische Leiter davon im Wesentlichen entlastet ist und auch sehr labile elektrische Leiter, wie z. B. Folienleiter oder Flachleiter, verwendet werden können.

Ferner ist die Kontaktaufnahmekammer von der Seite her gut zugänglich. Das Kontaktanschlusselement kann darin sehr gut positioniert werden. Störungen können leicht beseitigt werden.

Die elektrische Verbindung wird durch diese Quermontage des Kontaktanschlusselements geschont. Besonders vorteilhaft kann der Deckel in Schließstellung eine Wand einer Zufuhrkammer des elektrischen Leiters in dem Gehäuse zu dem Kontaktanschlusselement bilden und in Öffnungsstellung eine Leitereinführöffnung in das Gehäuse quer zu der Zufuhrkammer freigeben. Damit kann auch der elektrische Leiter bei geöffnetem Deckel seitlich, quer in die Zufuhrkammer eingelegt werden, wobei er von Steckkräften in Längsrichtung im wesentlichen entlastet ist. Bei geschlossenem Deckel ist der elektrische Leiter geschützt in der Zufuhrkammer gelagert. Bei auftretenden Störungen ist der elektrische Leiter und seine Verbindung zu dem Kontaktanschlusselement durch die Leitereinführöffnung einfach zugänglich.

Vorzugsweise können die Leitereinführöffnung und die Montageöffnung bei geöffnetem Deckel eine gemeinsame Öffnung bilden. Über die gemeinsame Öffnung können das Kontaktanschlusselement und der elektrische Leiter schon in verbundenem Zustand quer zur Längsrichtung in die Kammer und den Zufuhrkanal eingelegt werden. Wahlweise können sie auch separat eingelegt werden und über die gemeinsame Öffnung manipuliert und miteinander verbunden werden.

In einer günstigen Weise kann das Gehäuse mit Haltezähnen versehen sein, die den elektrischen Leiter bei geschlossenem Deckel wenigstens ansatzweise an dem Gehäuse arretierend durchdringen. Die Haltezähne sorgen für eine Zugentlastung des elektrischen Leiters und der Verbindung des elektrischen Leiters zu dem Kontaktanschlusselement. Wird von außen an dem elektrischen Leiter gezogen, so halten die Haltezähne einen wesentlichen Teil der Zugkraft von der Verbindung zu dem Kontaktanschlusselement fern. Bei geöffnetem Deckel wird diese mechanische Zugentlastung lösbar und der Leiter kann entnommen werden. Üblicherweise erstrecken sich die Haltezähne quer zu der Längsrichtung des elektrischen Leiters.

Als Variante der Erfindung können die Haltezähne als den elektrischen Leiter selbstschneidend ausgebildet sein. Damit entsteht die Durchdringung beim Schließen des Deckels durch die eigene Schneid- bzw. Klemmwirkung der Haltezähne, die sich wenigstens ansatzweise in den Leiter bzw. seine Isolation drücken und somit eine wirksame Befestigung des Leiters bilden. Dadurch kann der Leiter bei der Montage relativ frei positioniert werden. Während im Stand der Technik der elektrische Leiter bzw. eine Leiterfolie häufig gelocht wurde und Haltenoppen des Gehäuses durch die Löcher gesteckt werden mussten, sorgen die selbstschneidenden Haltezähne automatisch beim Schließen des Deckels für eine sichere mechanische Halterung des Leiters an dem Gehäuse.

Denkbar können die Haltezähne an dem Deckel ausgebildet sein. Dadurch kommen die Haltezähne erst beim Schließen des Deckels in Körperkontakt mit der Folie. Die Folie kann vorher relativ einfach in dem Gehäusekörper oder einem Zufuhrkanal ohne Haltezähne eingelegt werden.

Gemäß einer besonderen Ausführungsform können die Haltezähne an einem Gehäusekörper oder dem Deckel ausgebildet sein und an dem jeweils anderen Gehäuseteil können Ausnehmungen ausgebildet sein, in welche die Haltezähne bei geschlossenem Deckel eingreifen. Der Eingriff gewährleistet, dass sich die Folie nicht von den Haltezähnen lösen kann.

Vorzugsweise können die den elektrischen Leiter arretierenden Haltezähne bei Zugbeanspruchung des Leiters eine selbsthemmende Leitersicherung bilden. Dies gewährleistet eine sichere Halterung des Leiters durch die Haltezähne. Die Haltezähne können z. B. quer zu der Erstreckungsrichtung des elektrischen Leiters an einem Hebelarm gelagert sein, der sich bei Zugbeanspruchung des Leiters gegen den Leiter aufspreizt bzw. die Zähne noch tiefer in den Leiter drückt.

Es wird vorgeschlagen, dass der Deckel mit mindestens einer Kontaktsicherung versehen ist, die das Kontaktanschlusselement in Schließstellung in der Kammer in Längsrichtung arretiert und in Öffnungsstellung freigibt Dadurch wird die Kontaktsicherung erst beim Schließen des Deckels hergestellt. Zunächst kann das Kontaktanschlusselement relativ frei in die Kammer eingeführt werden. Während oder nach dem Schließen des Deckels wird die Kontaktsicherung hergestellt Dies lässt sich bei quer zugeführten Deckeln, z. B. bei verschwenkbaren Deckeln oder Hebeln, besonders einfach bewerkstelligen, indem ein Absatz oder eine Ausnehmung beim Einschwenken mit einem entsprechenden Absatz oder einer Ausnehmung des Kontaktanschlusselements in Eingriff gelangt und eine Arretierung in Längsrichtung herstellt. Dieser Mechanismus entlastet die elektrische Verbindung des Kontaktanschlusselements mit dem elektrischen Leiter von Arretierkräften.

Als Variante der Erfindung kann das Gehäuse zwei Deckel aufweisen, wobei an einem Deckel Haltezähne für den elektrischen Leiter und an dem anderen Deckel wenigstens eine Kontaktsicherung für das Kontaktanschlusselement vorgesehen ist Dies ermöglicht eine getrennte Herstellung der Kontaktsicherung des Kontaktanschlusselements und der Halterung des elektrischen Leiters durch die Haltezähne.

In besonderer Weise können wenigstens eine Kontaktsicherung für den Kontaktanschluss und Haltezähne für das Arretieren des elektrischen Leiters an demselben Deckel vorgesehen sein. Dies ermöglicht beim Schließen des Deckels eine etwa parallele Herstellung der Kontaktsicherung und der Arretierung des elektrischen Leiters.

Ausführungsbeispiele der Erfindung sind in der Zeichnung dargestellt und werden nachstehend erläutert. Es zeigen:
- Fig. 1: eine perspektivische Ansicht eines Steckverbinders gemäß einer ersten Ausführungsform der Erfindung,
- Fig. 2: eine perspektivische Ansicht eines Steckverbinders gemäß einer zweiten Ausführungsform der Erfindung,
- Fig. 3: eine perspektivische Teilansicht eines Steckverbinders gemäß einer dritten Ausführungsform der Erfindung,
- Fig. 4: einen Längsschnitt durch einen erfindungsgemäßen Steckverbinder längs der Schnittlinie IV-IV in Fig. 3,
- Fig. 5: einen Längsschnitt durch den Steckverbinder gemäß Fig. 3 mit selbsthemmender Leitersicherung,
- Fig. 6: eine Prinzipskizze einer vierten Ausführungsform der Erfindung mit zwei Deckeln und
- Fig. 7: eine Prinzipskizze einer fünften Ausführungsform der Erfindung mit zwei Deckeln.

In Fig. 1 ist perspektivisch eine erste Ausführungsform eines erfindungsgemäßen Steckverbinders 1 dargestellt. Er weist ein Gehäuse 2 auf, das zweiteilig ausgebildet ist und einen Gehäusekörper 3 und einen Gehäusedeckel 4 aufweist.

Der Gehäusekörper 3 weist in seinem Inneren mehrere parallel zueinander angeordnete Kontaktaufnahmekammern 5 auf, die länglich ausgebildet sind. Die Richtung der Längserstreckung der Kammern ist durch Längsachsen 6 angedeutet.

In jede der Kammern 5 kann ein längliches Kontaktanschlusselement eingeführt werden. In Fig. 1 ist in der rechten Kammer beispielhaft ein Kontaktanschlusselement 7 dargestellt. Es hat an einer Vorderseite einen Stift 8, der sich durch ein stirnseitiges Loch 9 am Ende der Kammer 5 hindurch erstreckt. Anstatt eines Stifts 8 kann beispielsweise auch eine Aufnahmebuchse am Ende des Kontaktanschlusselements 7 vorgesehen sein. Dies hängt davon ab, ob ein männlicher oder weiblicher Stecker gebildet werden soll.

Das Kontaktanschlusselement 7 hat in seinem rückwärtigen Bereich einen Krimpbereich 10. Über den Krimpbereich wird das Kontaktanschlusselement 7 mit einer leitenden Ader eines elektrischen Leiters 11 verbunden. In Fig. 1 ist ein Flachfolienleiter 11 dargestellt, von dem aus Übersichtlichkeitsgründen nur eine elektrische Ader mit einem Krimpbereich 10 verbunden sind. Bezüglich den übrigen Kammern 5 könnten entsprechend Kontaktanschlusselemente 7 eingefügt werden und mit je einer elektrischen Ader des Leiters 11 verbunden werden. Der Krimpbereich 10 reicht rückseitig aus der von drei Seiten gebildeten Kammer 5 in einen erweiterten Bereich eines Zufuhrraumes, in welchem die elektrische Verbindung mit dem Leiter 11 vorgesehen ist.

Der Gehäusekörper mit den Kammern 5 ist einseitig nach oben offen. Diese nach oben offenen Bereiche bilden jeweils Montageöffnungen 12 der Kammern 5.

Der Flachleiter 11 ist durch eine stimseitige Öffnung 23 in das Gehäuse eingeführt. Bei geschlossenem Deckel begrenzen der Deckel und der Gehäusekörper die Öffnung 23.

An dem den Löchern 9 benachbarten Ende des Gehäusekörpers 3 ist der Deckel 4 schwenkbar um eine Drehachse 13 gelagert, die sich senkrecht zu den Längsachsen 6 erstreckt. In Fig. 1 ist der Deckel 4 in um etwa 90° gedrehter geöffneter Stellung dargestellt und kann in Richtung des Pfeils 14 geschwenkt werden, so dass er die Montageöffnung 12 verschließt und etwa parallel zu der Erstreckungsrichtung des Gehäusekörpers 3 angeordnet ist. In der Schließstellung bildet der Deckel 4 eine Wand der Kammern 5.

Bei geöffnetem Deckel kann das Kontaktanschlusselement 7 durch die Montageöffnung 12 seitlich, quer zu der Längsachse 6 in eine Kammer 5 eingeführt werden.

Die Zufuhrkammer 15 wird dreiseitig von Wänden des Gehäusekörpers 3 gebildet. In Schließstellung bildet der Deckel 4 eine Wand der Zufuhrkammer 15, so dass die Zufuhrkammer 15 an vier Seiten geschlossen ist. In der Öffnungsstellung ist die Zufuhrkammer 15 durch eine nach oben offene Leitereinführöffnung 16 zugänglich. Elektrische Leiter kann bei geöffnetem Deckel quer zu den Längsachsen 6 in die Zufuhrkammer 15 eingeführt werden.

Bei geöffnetem Deckel bilden die Montageöffnung 12 und die Leitereinführöffnung 16 eine gemeinsame Öffnung, so dass die Kontaktanschlusselemente 7 zusammen mit dem elektrischen Leiter in den Gehäusekörper 3 eingelegt und die Öffnung anschließend durch Verschwenken des Deckels verschlossen werden kann.

Im Bodenbereich der Zufuhrkammer 15 sind mehrere Haltezähne 17 vorgesehen, die sich nach oben gerichtet in die Zufuhrkammer 15 hinein erstrecken. Der Flachleiter 11 ist mit mehreren Löchem 18 versehen, durch die die Haltezähne hindurchdringen.

An dem Deckel 4 sind mehrere Ausnehmungen 19 ausgebildet, die an den den Haltezähnen 17 entsprechenden Positionen angeordnet sind. Bei geschlossenem Deckel greifen die Haltezähne 17 bereichsweise in die Ausnehmungen 19 ein. Dadurch wird der Flachleiter 11 mit den Löchern 18 über die Haltezähne 17 gedrückt und dort gehalten. Dies bildet eine Zugentlastung für die Krimpverbindung mit dem Krimpbereich 10 des Kontaktanschlusselements 7, wenn von außen Zugkräfte auf den Flachleiter ausgeübt werden. Diese Kräfte werden von den Haltezähnen 17 im Wesentlichen aufgenommen.

An dem Deckel 4 sind im Bereich der Kammern 5 eine erste Kontaktsicherung 20 und eine zweite Kontaktsicherung 21 ausgebildet, die bei geschlossenem Deckel mit den Kontaktanschlusselementen 7 wirksam sind.

Die erste Kontaktsicherung 20 weist pro Kammer eine Absatzausnehmung 22 auf, in die bei geschlossenem Deckel eine nicht dargestellte Federlasche des Kontaktanschlusselements 7 einrastet, so dass das Kontaktanschlusselement 7 in Längsrichtung 6 arretiert ist.

Die zweite Kontaktsicherung 21 weist einen Eingriffsbalken 24 auf, der an dem Deckel 4 ausgebildet ist und sich quer zur Erstreckungsrichtung der Kammern erstreckt. Der Balken 24 steht etwa zu den Kammern gerichtet von dem Deckel 4 hervor und greift bei geschlossenem Deckel in entsprechende Vertiefungen 25 der Kontaktanschlusselemente 7 ein, so dass sie in Längsrichtung 6 unverschieblich arretiert werden.

Zum Sichern der Schließstellung des Deckels 4 sind an dem Deckel mehrere Rastlaschen 26 mit Rastlöchern 27 ausgebildet, die in Schließstellung mit entsprechenden Rastnoppen 28 des Gehäusekörpers 3 verrasten. Analog dazu sind Rastabsätze 29 seitlich an dem Deckel vorgesehen, die in Schließstellung mit entsprechenden Rastaufnahmen 30 des Gehäusekörpers 3 in Eingriff gelangen.

Die in Fig. 2 dargestellte erfindungsgemäße Ausführungsform entspricht vom Grundaufbau her der ersten Ausführungsform. Sich entsprechende Teile sind mit gleichen Bezugszeichen wie in Fig. 1 versehen, so dass diesbezüglich auf die Beschreibung zu Fig. 1 verwiesen wird.

In Fig. 2 ist der Deckel 4 gegenüber dem Gehäusekörper 3 um 180° gedreht in Öffnungsstellung dargestellt. Die drehbare Lagerung um die Drehachse 13 ist nicht wie in Fig. 1 durch Stummelachsen des Deckels 4, die im Lager des Körpers 3 eingreifen, realisiert, sondern durch ein Filmschamier 31 zwischen dem Deckel 4 und dem Gehäusekörper 3.

Die Haltezähne 17 sind an dem Deckel 4 angeformt und haben etwa die Form eines Tetraeders. Sie weisen Schneidkanten 32 auf, die in Schließstellung des Deckels selbstschneidend in den Flachleiter 11 eindringen und in Ausnehmungen 19 des Gehäusekörpers eingreifen. Demzufolge kann der elektrische Leiter auch ohne vorgeformte Löcher ausgebildet werden. Dies erleichtert die Montage und reduziert den Fertigungsaufwand.

In den Figuren 3 bis 5 ist ein weiterer Aspekt gemäß einer dritten Ausführungsform der Erfindung schematisch dargestellt.

Ein Flachfolienleiter 11 ist durch eine Öffnung 23 in ein Gehäuse 2 hineingeführt. An dem Gehäuse 2 ist ein deckelartiger Hebel 33 schwenkbar über ein Filmschamier 34 angebracht. An dem stimseitigen Ende des Hebels 33 sind beabstandet mehrere Haltezähne 35 vorgesehen. An den Schmalseiten des Hebels 33 sind seitlich abstehend Halteabsätze 36 angeformt. An den seitlichen Schmalseiten des Gehäuses 2 sind Halteöffnungen 37 angeordnet.

In Fig. 3 ist der Hebel 33 in einer Nichteingriffsstellung dargestellt.

Fig. 4 zeigt eine Schnittansicht gemäß der Schnittlinie IV-IV von Fig. 3, so dass diesbezüglich auf die Beschreibung von Fig. 3 verwiesen wird. In dieser Nichteingriffsstellung erstreckt sich der Hebel 33 parallel zu der Gehäusewand 38. An einem gegenüberliegenden Boden 39 ist eine Ausnehmung 40 vorgesehen.

Die Ansicht von Fig. 5 entspricht der Ansicht von Fig. 4, wobei der Hebel 33 in die Eingriffsstellung verschwenkt ist. In der nach unten verschwenkten Stellung greift er mit den Haltezähnen 35 durch den Flachleiter hindurch, so dass der Flachleiter 11 in seiner Erstreckungsrichtung arretiert ist. Die Halteabsätze 36 greifen in die Halteöffnungen 37 seitlich ein, so dass eine Rückschwenksperre gebildet ist

Das Ende des Hebels 33 mit den Haltezähnen 17 greift in die Ausnehmung 40 ein, so dass der Hebel nicht über die Ausnehmung 40 hinaus verschwenkbar ist.

Wirkt nun eine Zugkraft von außen auf den elektrischen Leiter ein, so bildet der Eingriff des Hebels 33 in die Ausnehmung 40 eine selbsthemmende Fixierung. Die Ausnehmung 40 begrenzt die Verschwenkbewegung des Hebels, so dass dieser infolge seines Eingriffs in den elektrischen Leiter maximal gegen den Rand der Ausnehmung 40 gezogen wird und ein weiterer Auszug des Hebels durch die Zugkraft des elektrischen Leiters selbst unterbunden wird.

Dieses dargestellte Prinzip ist verständlicherweise auch bei allen anderen Ausführungsformen der Erfindung realisierbar.

In Fig. 6 ist eine vierte Ausführungsform der Erfindung prinziphaft dargestellt. Gleiche Bezugszeichen bezeichnen die gleichen Teile wie bei den vorhergehenden Ausführungsformen, so dass auf die vorherigen Beschreibungen Bezug genommen werden kann.

In Fig. 6 weist das Gehäuse 2 einen ersten Deckel 41 und einen zweiten Deckel 42 auf. Der erste Deckel 41 deckt in Schließstellung die Montageöffnung 12 ab. An dem ersten Deckel 41 sind die erste Kontaktsicherung 20 und die zweite Kontaktsicherung 21 angebracht. Der zweite Deckel 42 ist mit Haltezähnen 17 versehen, die in Schließstellung den Folienleiter 11 arretieren. Der zweite Deckel 42 deckt in Schließstellung die Leitereinführöffnung 16 ab.

In Fig. 6 ist der erste Decke 41 in leicht schräg geöffneter Stellung und der zweite Deckel 42 in um 90° geöffneter Stellung dargestellt. Aus Übersichtlichkeitsgründen wurde das Kontaktanschlusselement 7 nicht dargestellt

Fig. 7 zeigt eine fünfte Ausführungsform der Erfindung, die gegenüber der vierten Ausführungsform von Fig. 6 leicht abgewandelt ist. Die zweite Kontaktsicherung 21 ist an dem zweiten Deckel 42 vorgesehen. Im übrigen wird auf die Beschreibungen zu Fig. 6 verwiesen.

## Patentansprüche

1. Steckverbinder (1) zum Verbinden von mindestens einem elektrischen Leiter (11 ), insbesondere einem Flachleiter, mit einem Gehäuse (2) mit mindestens einer länglichen Kontaktaufnahmekammer (5), in welcher ein mit einem zugeführten elektrischen Leiter (11) verbindbares längliches Kontaktanschlusselement (7) durch eine Montageöffnung (12) einführbar und in Längsrichtung (6) arretierbar ist, wobei das Gehäuse (2) mit einem zwischen einer Öffnungs- und einer Schließstellung bewegbaren Gehäusedeckel (4) versehen ist, **dadurch gekennzeichnet, dass** der Deckel (4) die Montageöffnung (12) der Kammer (5) in Schließstellung abdeckt und in der Öffnungsstellung freigibt, wobei das Kontaktanschlusselement (7) seitlich, quer zu der Längserstreckung (6) der Kammer (5) durch die Montageöffnung (12) in die Kammer (5) einführbar ist.

2. Steckverbinder nach Anspruch 1, **dadurch gekennzeichnet, dass** der Deckel (4) in Schließstellung eine Wand einer Zufuhrkammer (15) des elektrischen Leiters (11) in dem Gehäuse (2) zu dem Kontaktanschlusselement (7) bildet und in Öffnungsstellung eine Leitereinführöffnung (16) in das Gehäuse (2) zu der Zufuhrkammer freigibt.

3. Steckverbinder nach Anspruch 1 oder 2, **dadurch gekennzeichnet, dass** die Leitereinführöffnung (16) und die Montageöffnung (12) bei geöffnetem Deckel (4) eine gemeinsame Öffnung bilden.

4. Steckverbinder nach einem der Ansprüche 1 bis 3, **dadurch gekennzeichnet, dass** das Gehäuse (2) mit Haltezähnen (17) verbunden ist, die den elektrischen Leiter (11 ) bei geschlossenem Deckel (4) wenigstens ansatzweise an dem Gehäuse (2) arretierend durchdringen.

5. Steckerverbinder nach Anspruch 4, **dadurch gekennzeichnet, dass** die Haltezähne (17) als den elektrischen Leiter (11) selbstschneidend ausgebildet sind.

6. Steckerverbinder nach Anspruch 4 oder 5, **dadurch gekennzeichnet, dass** die Haltezähne (17) an dem Deckel (4) ausgebildet sind.

7. Steckverbinder nach einem der Ansprüche 4 bis 6, **dadurch gekennzeichnet, dass** die Haltezähne (17) an einem Gehäusekörper (3) oder dem Deckel (4, 42) ausgebildet sind und an dem jeweils anderen Gehäuseteil Ausnehmungen (19) ausgebildet sind, in welche die Haltezähne (17) bei geschlossenem Deckel (4) eingreifen.

8. Steckverbinder nach einem der Ansprüche 4 bis 7, **dadurch gekennzeichnet, dass** die den elektrischen Leiter (11) arretierenden Haltezähne (17) bei Zugbeanspruchung des Leiters (11) eine selbsthemmende Leitersicherung bilden.

9. Steckverbinder nach einem der Ansprüche 1 bis 8, **dadurch gekennzeichnet, dass** der Deckel (4) mit mindestens einer Kontaktsicherung (20, 21) versehen ist, die das Kontaktanschlusselement (7) in Schließstellung in der Kammer (5) in Längsrichtung arretiert und in Öffnungsstellung freigibt.

10. Steckverbinder nach einem der Ansprüche 1 bis 9, **dadurch gekennzeichnet, dass** das Gehäuse (2) zwei Deckel (41, 42) aufweist, wobei an einem Deckel (42) Haltezähne (17) für den elektrischen Leiter (11) und an dem anderen Deckel (41) wenigstens eine Kontaktsicherung (20, 21) für das Kontaktanschlusselement vorgesehen sind.

11. Steckverbinder nach einem der Ansprüche 1 bis 10, **dadurch gekennzeichnet, dass** wenigstens eine Kontaktsicherung (20, 21) für das Kontaktanschlusselement (7) und Haltezähne (17) für das Arretieren des elektrischen Leiters (11) an demselben Deckel (42) vorgesehen sind.

## Claims

1. A connector (1) for connection of at least one electrical conductor (11), in particular a flat conductor, having a housing (2) with at least one oblong contact receiving chamber (5), in which an oblong contact terminal element (7) connectable with an electrical conductor (11) fed thereto may be introduced through a mounting opening (12) and immobilised in the longitudinal direction (6), the housing (2) being provided with a housing lid (4) movable between an open and a closed position,
**characterised in that** the lid (4) covers the mounting opening (12) of the chamber (5) in the closed position and opens it up in the open position, wherein the contact terminal element (7) may be introduced laterally, transversely relative to the longitudinal extension (6) of the chamber (5), through the mounting opening (12) into the chamber (5).

2. A connector according to claim 1, **characterised in that**, in the closed position, the lid (4) forms a wall of a feed chamber (15) for the electrical conductor (11) in the housing (2) leading to the contact terminal element (7) and, in the open position, opens up a conductor insertion opening (16) into the housing (2) leading to the feed chamber.

3. A connector according to claim 1 or claim 2, **characterised in that** the conductor insertion opening (16) and the mounting opening (12) form a common opening when the lid (4) is open.

4. A connector according to one of claims 1 to 3, **characterised in that** the housing (2) is connected with retaining teeth (17), which, when the lid (4) is closed, penetrate the electrical conductor (11) at least to some extent to immobilise it in the housing (2).

5. A connector according to claim 4, **characterised in that** the retaining teeth (17) are so constructed as to cut the electrical conductor (11) themselves.

6. A connector according to claim 4 or claim 5, **characterised in that** the retaining teeth (17) are constructed on the lid (4).

7. A connector according to one of claims 4 to 6, **characterised in that** the retaining teeth (17) are constructed on a housing body (3) or the lid (4, 42) and recesses (19) are constructed on the respectively other housing part, in which recesses (19) the retaining teeth (17) engage when the lid (4) is closed.

8. A connector according to one of claims 4 to 7, **characterised in that** the retaining teeth (17) immobilising the electrical conductor (11) form a self-locking conductor securing means when the conductor (11) is subjected to tensile stress.

9. A connector according to one of claims 1 to 8, **characterised in that** the lid (4) is provided with at least one contact securing means (20, 21), which immobilises the contact terminal element (7) in the longitudinal direction in the chamber (5) in the closed position and releases it in the open position.

10. A connector according to one of claims 1 to 9, **characterised in that** the housing (2) comprises two lids (41, 42), wherein retaining teeth (17) for the electrical conductor (11) are provided on one lid (42) and at least one contact securing means (20, 21) for the contact terminal element is provided on the other lid (41).

11. A connector according to one of claims 1 to 10, **characterised in that** at least one contact securing means (20, 21) for the contact terminal element (7) and retaining teeth (17) for immobilising the electrical conductor (11) are provided on one and the same lid (42).

## Revendications

1. Connecteur (1) servant au raccordement d'au moins un conducteur électrique ( 11 ), en particulier d'un conducteur plat, comportant un boîtier (2) avec au moins une chambre de réception de contacts longitudinale (5), dans laquelle peut être inséré un élément de raccordement de contact (7) longitudinal pouvant être raccordé à un conducteur électrique amené (11) à travers une ouverture de montage (12) et pouvant être bloqué dans la direction longitudinale (6), le boîtier (2) comportant un couvercle de boîtier (4) pouvant être déplacé entre une position ouverte et une position fermée,
**caractérisé en ce que** le couvercle (4) recouvre l'ouverture de montage (12) de la chambre (5) dans la position fermée et la dégage dans la position ouverte, l'élément de raccordement de contact (7) pouvant être inséré latéralement dans la chambre (5) à travers l'ouverture de montage (12), transversalement à l'extension longitudinale (6) de la chambre (5).

2. Connecteur selon la revendication 1, **caractérisé en ce que** le couvercle (4) constitue dans la position de fermeture une paroi d'une chambre d'amenée (15) du conducteur électrique (11) dans le boîtier (2) vers l'élément de raccordement des contacts (7) et dégage dans la position d'ouverture une ouverture d'insertion du conducteur (16) dans le boîtier (2) vers la chambre d'amenée.

3. Connecteur selon les revendications 1 ou 2, **caractérisé en ce que** l'ouverture d'insertion du conducteur (16) et l'ouverture de montage (12) constituent une ouverture commune lorsque le couvercle (4) est fermé.

4. Connecteur selon l'une des revendications 1 à 3, **caractérisé en ce que** le boîtier (2) comporte des dents de retenue (17) pénétrant au moins partiellement dans le conducteur électrique (11) et bloquant celui-ci sur le boîtier (2) lorsque le couvercle est fermé.

5. Connecteur selon la revendication 4, **caractérisé en ce que** les dents de retenue (17) ont une configuration à autotaraudage pénétrant dans le conducteur électrique ( 11 ).

6. Connecteur selon les revendications 4 ou 5, **caractérisé en ce que** les dents de retenue (17) sont agencées sur le couvercle (4).

7. Connecteur selon l'une des revendications 4 à 6, **caractérisé en ce que** les dents de retenue (17) sont agencées sur un corps du boîtier (3) ou sur le couvercle (4, 42), l'autre partie de boîtier comportant respectivement des évidements (19) dans lesquels les dents de retenue (17) s'engagent lorsque le couvercle (4) est fermé.

8. Connecteur selon l'une des revendications 4 à 7, **caractérisé en ce que** les dents de retenue ( 17) bloquant le conducteur électrique (11) constituent une fixation à blocage automatique du conducteur lorsque le conducteur (11) est soumis à une contrainte de traction.

9. Connecteur selon l'une des revendications 1 à 8, **caractérisé en ce que** le couvercle (4) comporte au moins une fixation de contact (20, 21), bloquant l'élément de raccordement de contact (7) dans la chambre dans la position fermée et le dégageant dans la position ouverte.

10. Connecteur selon l'une des revendications 1 à 9, **caractérisé en ce que** le boîtier (2) comporte deux couvercles (41, 42), un des couvercles (42) comportant des dents de retenue (17) du conducteur électrique (11) et l'autre des couvercles (41) comportant au moins une fixation de contact (20, 21) pour l'élément de raccordement de contact.

11. Connecteur selon l'une des revendications 1 à 10, **caractérisé en ce qu'**au moins une fixation de contact (20, 21) est prévue pour l'élément de raccordement de contact (7) , des dents de retenue (17) servant à bloquer le conducteur électrique (11) sur le même couvercle (42).
